# EUROPÄISCHE PATENTSCHRIFT

(11) **EP 0 061 507 B1**
(45) Veröffentlichungstag und Bekanntmachung des Hinweises auf die Patenterteilung: **17.07.1985**
(21) Anmeldenummer: 81102312.6
(22) Anmeldetag: 27.03.1981
(51) Int. Cl.: B27G 11/00, B05C 5/04

(54) **Schmelz- und Auftragsvorrichtung für Schmelzkleber**
Melting and applying apparatus for a melt-glue
Dispositif de fusion et d'application pour une colle fusible

(43) Veröffentlichungstag der Anmeldung: 06.10.1982
(73) Patentinhaber: REICH Spezialmaschinen GmbH, 72622 Nürtingen (DE)
(72) Erfinder: Abt, Anton, D-7446 Oberboihingen (DE); Dettelbach, Alfred, D-7000 Stuttgart-50 (DE); Gresser, Gerhard, D-7446 Oberboihingen (DE)

## Beschreibung

Die Erfindung betrifft eine Vorrichtung gemäß Oberbegriff von Anspruch 1.

Aus der DE-B-27 31 799 ist eine Schmelz- und Auftragsvorrichtung der eingangs genannten Art in Verbindung mit einer Kantenanleimmaschine bekannt, bei der jedoch bei kurzzeitiger Entnahme der Schmelzkleber nur aus dem oberen Bereich des Zuführkanals entnommen wird. Im unteren Bereich bildet sich somit eine ruhende Schmelzkleberschicht, die durch dauernde Wärmeeinwirkung in ihrer Klebefähigkeit stark beeinträchtigt wird. Dabei kann aus diesem Bereich mangelhafter Schmelzkleber auch in die Auftragsvorrichtung gelangen und die Klebefestigkeit zwischen Werkstück und Umleimer beeinflussen. Es ist auch nicht gewährleistet, daß die Schmelzklebertemperatur optimal auf die verschiedenen Schmelzklebersorten einstellbar ist.

Bei einer weiteren bekannten Schmelz- und Auftragsvorrichtung gemäß US-A-3 964 645 handelt es sich um ein Gerät für hohe Schmelzleistung, bei dem der flüssige Schmelzkleber durch eine gesonderte Zahnradpumpe gefördert wird. Wird kein Schmelzkleber über die Auftragsvorrichtungen entnommen, dann wird der überschüssige Schmelzkleber durch die dauernd laufende Pumpe zurückgeführt. Dadurch unterliegt natürlich der Schmelzkleber einer dauernden Erhitzung und wird damit in seiner Klebekraft beeinträchtigt. Dieser Schmelzkleber ist darüberhinaus in seiner Vorratskammer der atmosphärischen Umgebungsluft ausgesetzt, so daß die Gefahr einer Zersetzung durch Oxydation besteht.

Diese bekannte Vorrichtung weist dazuhin einen komplizierten Aufbau und große Abmessungen auf, so daß sie zum Anbau an eine Kantenanleimmaschine und zur häufig wechselnden Entnahme von flüssigem Schmelzkleber nicht geeignet ist.

Der Erfindung liegt daher die Aufgabe zugrunde, eine Schmelz- und Auftragsvorrichtung der eingangs genannten Art für SchmeizkIeber zu schaffen, bei der eine kontinuierliche und vollständige Entnahme des abgeschmolzenen Schmelzklebers gewährleistet ist und die eine möglichst hohe Abschmelzmenge erlaubt. Diese Aufgabe wird durch die im kennzeichnenden Teil von Anspruch 1 angegebenen Merkmale gelöst.

Durch die erzwungene Einströmung des Schmelzklebers im unteren Bereich des Zuführkanals wird gewährleistet, daß der Schmelzkleber nicht nur aus dem oberen Bereich entnommen wird, sondern daß die gesamte Menge des geschmolzenen Schmelzklebers auf die Auftragsvorrichtung gelangt. Damit ist gewährleistet, daß immer nur einwandfreier Schmelzkleber zur Verfügung steht.

Durch die Anordnung des Temperaturfühlers ebenfalls im unteren Bereich ist eine sichere Temperaturregelung für die verschiedenen Schmelzklebersorten gewährleistet. Der Temperaturfühler wird nämlich stets vom abfließenden Schmelzkleber umspült und sowohl von dessen Temperatur als auch von der Temperatur der Schmelzwand bzw. eines vorteilhafterweise verwendeten Schmelzeinsatzes beeinflußt. Es bildet sich somit aus diesen beiden Temperaturwerten selbsttätig eine Regelkennlinie für die Abschmelztemperatur der Schmelzwand. Wird für den Schmelzeinsatz ein Werkstoff mit hoher Wärmeleitfähigkeit, wie z. B. eine Leichtmetalllegierung verwendet, dann wird die Wärme der Heizvorrichtung besonders schnell dem Schmelzkleber mitgeteilt. Dies wirkt sich besonders bei der Inbetriebnahme der Kantenanleimmaschine günstig aus, da die Aufheizzeit für den Schmelzeinsatz bis zum Start der Kantenanleimmaschine sehr niedrig ist.

Andererseits ist es möglich, die Auftragsvorrichtung aus einem metallischen Werkstoff hoher Festigkeit herzustellen und damit eine hohe Lebensdauer dieser Auftragsvorrichtung zu erzielen. Da diese metallischen Werkstoffe hoher Festigkeit jedoch schlechte Wärmeleiter sind, würde ihre Verwendung als Schmelzeinsatz die Zeiten zum Aufheizen und Abkühlen wesentlich erhöhen. Die Verwendung von verschiedenen Werkstoffen für die Auftragsvorrichtung und für den Schmelzeinsatz entspricht daher in vorteilhafter Weise sowohl den mechanischen als auch den wärmetechnischen Forderungen der gesamten Vorrichtung.

Im folgenden ist ein Ausführungsbeispiel der Erfindung unter Bezugnahme auf die Zeichnungen näher beschrieben.

Es zeigen :
Figur 1 Schmelz- und Auftragsvorrichtung, Ansicht von vorne.
Figur 2 Schnitt nach Linie 11-11 in Fig. 1.
Figur 3 Schnitt nach Linie III-III in Fig. 1.
Figur 4 Schmelzvorrichtung, Ansicht von hinten.

Die Fig. 1 zeigt eine Auftragsvorrichtung 1, wie sie zum Auftragen von flüssigem Schmelzkleber bei einer nicht dargestellten Kantenanleimmaschine auf die seitliche Schmalfläche eines plattenförmigen Werkstückes verwendet wird. Dazu ist ein keilförmiger Düsenkörper 2 mit Auftragsbohrungen 3 versehen, die in einen Zuführkanal 4 münden (siehe auch Fig. 2). Der Auftrag des Schmelzklebers wird in bekannter Weise durch einen Drehschieber 5 gesteuert, die Heizung des Düsenkörpers 2 erfolgt durch ein Heizelement 6, dessen Temperatur durch einen Temperaturfühler 7 gesteuert wird.

Mit der Auftragsvorrichtung 1 ist eine Schmelzvorrichtung 8 verbunden (Fig. 2) die im wesentlichen eine Schmelzkammer 9 und einen Schmelzeinsatz 10 aufweist. Dieser schließt die Schmelzkammer 9 mit seiner Schmelzwand 11 ab, gegen die mittels eines Förderkolbens 12 die Schmelzklebereinheit 13 gedrückt wird.

Der zylindrische Schmeizeinsatz 10 ist mit Schrauben 14 am Düsenkörper 2 der Auftragsvorrichtung 1 befestigt (Fig. 1 und 3). Die zur Schmelzkammer 9 gerichtete Schmelzwand 11 wird durch Schmelzzapfen 15 gebildet, (siehe auch Fig. 4), die gleichmäßig und symmetrisch über den Querschnitt des Schmelzeinsatzes 10 verteilt sind. Auf der entgegengesetzten Seite ist der Schmelzeinsatz 10 so konkav gewölbt, daß eine Vorratskammer 16 entsteht. Diese Vorratskammer 16 ist in der Mitte durch senkrechte Stege 17 unterteilt, die am oberen Rand der Vorratskammer 16 beginnen und in einem bestimmten Abstand vom unteren Rand der Vorratskammer enden. In diesem unteren Bereich der Vorratskammer 16 ist ein Vorsprung 18 des Schmelzeinsatzes 10 angeordnet, mit dem ein Temperaturfühler 19 leitend verbunden ist. Dieser Temperaturfühler 19 beeinflußt Heizelemente 20, die zur Beheizung des Schmelzeinsatzes 10 dienen. Da dieser aus einer Leichtmetallegierung hergestellt ist, wird die Wärme der Heizelemente 20 rasch an die Schmelzwand 11 weitergeleitet.

Der Schmelzeinsatz 10 wird, von der Vorratskammer 16 ausgehend, von senkrechten Kanälen 21 durchdrungen, die sich teilweise in die Schmelzzapfen 15 hinein erstrecken. Sie verbinden damit die Schmelzkammer 9 mit der Vorratskammer 16.

Beim Betrieb der Schmelz- und Auftragsvorrichtung wird der an der erhitzten Schmelzwand 11 anliegende Teil der Schmelzklebereinheit 13 geschmolzen und der geschmolzene Schmelzkleber unter Wirkung des Förderkolbens 12 durch die Kanäle 21 in die Vorratskammer 16 gedrückt. Von dort gelangt der Schmelzkleber von unten zwischen die Stege 17 in den Zuführkanal 4 und weiter über die Auftragsbohrungen 3 auf die seitliche Schmalfläche des Werkstückes.

Bei dem vorliegenden Ausführungsbeispiel erfolgt die Auftragung des Schmelzklebers über einen keilförmigen Düsenkörper. Diese Auftragung kann jedoch auch durch eine Leimrolle erfolgen, der der Schmelzkleber, wie beschrieben, über den Zuführkanal 4 zugeführt wird.

Weiterhin besteht die Möglichkeit, die erfindungsgemäße Schmelzvorrichtung zusammen mit bekannten Auftragspistolen für Schmelzkleber zu verwenden, wie sie insbesondere bei-der Möbelfertigung im Einsatz sind.

## Patentansprüche

1. Schmelz- und Auftragsvorrichtung für Schmelzkleber, insbesondere für Kantenanleimmaschinen, mit einer Schmelzkammer (9), an deren der Auftragsvorrichtung (1) zugewandtem Ende eine beheizbare, mit Austrittsöffnungen versehene Schmelzwand (11) angeordnet ist und mit einem in der Schmelzkammer verschiebbar gelagerten Förderkolben (12), der den festen Schmelzkleber so gegen die Schmelzwand (11) drückt, daß er teilweise geschmolzen und unter Druck über einen hinter der Schmelzwand (11) angeordneten Zuführungskanal (4) der Auftragsvorrichtung (1) zugeführt wird, dadurch gekennzeichnet, daß hinter der Schmelzwand (11) eine an sich bekannte Vorratskammer (16) angeordnet ist, in die sich eine durch Stege (17) begrenzte Verlängerung des Zuführungskanals (4) erstreckt und mit ihrer Einströmöffnung in den der Auftragsvorrichtung (1) abgewandten Bereich der Vorratskammer (16) mündet und daß in der Vorratskammer (16) in der Nähe der Einströmöffnung des Zuführungskanals (4) ein Temperaturfühler (19) zur Steuerung der Heizvorrichtung (20) für die Schmelzwand (11) angeordnet ist.

2. Schmelz- und Auftragsvorrichtung nach Anspruch 1, dadurch gekennzeichnet, daß der Düsenkörper (2) der Auftragsvorrichtung (1) und ein die Schmelzwand (11) aufweisender Schmelzeinsatz (10) aus verschiedenen metallischen Werkstoffen hergestellt sind und daß der Schmelzeinsatz (10) auswechselbar mit der Auftragsvorrichtung (1) verbunden ist.

3. Schmelz- und Auftragsvorrichtung nach Anspruch 1 oder 2, dadurch gekennzeichnet, daß der Schmelzeinsatz (10) einen sich in den der Auftragsvorrichtung (1) abgewandten Bereich der Vorratskammer (16) erstreckenden Vorsprung (18) aufweist, mit dem der Temperaturfühler (19) zur Steuerung der Heizvorrichtung (20) für den Schmelzeinsatz (10) leitend verbunden ist.

## Claims

1. Melting device and applicator for hot melt adhesive, in particular for edge banding machines, comprising a melting chamber (9) having a heatable melting wall (11) with discharge openings provided at its end facing away from the applicator (11), and a delivery piston (12) disposed in sliding relationship within the melting chamber to press the solid hot melt adhesive against the melting wall (11) so that it is partly molten and supplied under pressure to the applicator (1) through a supply channel (4) disposed rearwardly of the melting wall (11), characterized in that there is disposed behind the melting wall (11) a conventional supply chamber (16) with an extension of the supply channel (4) delimited by webs (17) extending into the said supply chamber and ending by its inlet opening in the area of the supply chamber (16) facing away from the applicator (1), and that a temperature sensor (19) is disposed in the supply chamber (16) near the inlet opening of the supply channel (4) for controlling the heating device (20) for the melting wall (11).

2. Melting device and applicator according to claim 1, characterized in that the nozzle body (2) of the applicator (1) and a melting insert (10) comprising the melting wall (11) are made from different metallic materials and that the melting insert (10) is attached exchangeably to the applicator (1).

3. Melting device and applicator according to claim 1 or 2, characterized in that the melting insert (10) comprises a projection (18) which extends into the area of the supply chamber (16) facing away from the applicator (1) and which is connected conductively with the temperature sensor (19) for the purpose of controlling the heating device (20) for the melting insert (10).

## Revendications

1. Dispositif de fusion et d'application pour colle à fusion, notamment pour machines à plaquer les chants au défilé, avec une chambre de fusion (9), à l'extrémité - faisant face au dispositif d'application (1) - de laquelle est disposée une paroi de fusion (11) chauffable, dotée d'orifices de sortie et d'un piston d'alimentation (12) mobile logé dans la chambre de fusion, piston qui comprime la colle de fusion solide contre la paroi de fusion (11) de telle manière que celle-ci fond en partie et est acheminée sous pression au dispositif d'application (1), via un conduit d'alimentation disposé derrière la paroi de fusion (11), caractérisé par le fait que derrière la paroi de fusion (11) est disposée une chambre d'approvisionnement (16), connue en soi, dans laquelle s'engage une rallonge du conduit d'alimentation (4), limitée par des traverses (17), et débouche, avec son orifice d'admission, dans la zone de la chambre d'approvisionnement (16) opposée au dispositif d'application (1) et que, dans la chambre d'approvisionnement (16), à proximité de l'orifice d'admission du conduit d'alimentation (4), se trouve une sonde pyrométrique (19) pour la commande du dispositif de chauffage (20) destiné à la paroi de fusion (11).

2. Dispositif de fusion et d'application d'après la revendication n° 1, caractérisé par le fait que le corps de buse (2) du dispositif d'application (1) une pièce de fusion insérée (10) avoisinant la paroi de fusion (11) sont faits de divers matériaux métalliques et que la pièce de fusion insérée (10) est échangeable tout en étant reliée au dispositif d'application (1).

3. Dispositif de fusion et d'application d'après la revendication n° 1 ou 2, caractérisé par le fait que la pièce de fusion insérée (10) présente une saillie (18) s'engageant dans la zone de la chambre d'approvisionnement (16), opposée au dispositif d'application (1), saillie à laquelle est reliée la sonde pyrométrique (19) destinée à la commande du dispositif de chauffage (20) pour la pièce de fusion insérée (10).
